# EUROPÄISCHE PATENTSCHRIFT

(11) **EP 0 204 114 B1**
(45) Veröffentlichungstag und Bekanntmachung des Hinweises auf die Patenterteilung: **26.06.1991**
(21) Anmeldenummer: 86105225.6
(22) Anmeldetag: 16.04.1986
(51) Int. Cl.: B41F 33/00

(54) **Schutzvorrichtung an Rotationsdruckmaschinen**
Protection device for printing machines
Dispositif de protection dans les machines à imprimer

(30) Priorität: 01.06.1985 DE 3519648
(43) Veröffentlichungstag der Anmeldung: 10.12.1986
(73) Patentinhaber: M.A.N.-ROLAND Druckmaschinen Aktiengesellschaft, 63012 Offenbach (DE)
(72) Erfinder: Despot, Janko, D-6050 Offenbach/Main (DE); Kröber, Ulrich, D-6050 Offenbach/Main (DE)
(74) Vertreter: Marek, Joachim, Dipl.-Ing.

(56) Entgegenhaltungen:
- EP-A- 0 063 229
- DE-B- 1 046 072
- DE-C- 3 402 065

## Beschreibung

Schutzabdeckungen dienen an Rotationsdruckmaschinen zur großflächigen Abdeckung von Gefahrenstellen insbesondere dort, wo sich rotierende Maschinenteile befinden, durch die sich das Bedienungspersonal verletzten kann. Derartige Schutzabdeckungen müssen aber an den Druckmaschinen abnehmbar oder abklappbar angeordnet werden, um Wartungs-bzw. Einstellarbeiten vornehmen zu können. Deshalb fordert die Berufsgenossenschaft solche Schutzabdeckungen und deren elektrische Absicherung, die dann üblicherweise nach abgenommenen oder abgeklappten Schutzabdeckungen nur noch bestimmte Maschinenfunktionen gestattet bzw. die Maschine stillsetzt. Zur Sicherung dieser Schalt- und Bewegungsfolgen sind gesteuerte mechanische Verriegelungsvorrichtungen vorgesehen, deren Verriegelungselemente die Schutzabdeckungen im abgeklappten Zustand verriegeln.

Eine Vorrichtung dieser Gattung ist durch die EP-A- 0 063 229 bekannt. Die Verriegelungselemente der Verriegelungsvorrichtung sind als Fangklinke und zugehörigen Bolzen an der Schutzabdeckung ausgebildet und an einer Seite der Druckmaschine angeordnet.

Der Nachteil dieser bekannten Verriegelungsvorrichtung besteht darin, daß noch zusätzliche Handgriffe erforderlich sind, um die Bewegung der Verriegelungselemente, hier der Fangklinke, zu steuern. Dadurch ist die Bedienungsfreundlichkeit der Druckmaschine beeinträchtigt und zwar erheblich dann, wenn sich der Drucker an der einen Seite der Druckmaschine befindet, die Fangklinke aber von der anderen Seite der Druckmaschine bedient werden muß. Außerdem besteht die Gefahr einer Beschädigung der Verriegelungsvorrichtung beim Versuch des Schließens der Schutzabdeckung durch einen einfachen Handgriff, ohne zuvor die Verriegelung aufzuheben, wodurch die Funktion der Verriegelungsvorrichtung beeinträchtigt wird.

Der Erfindung liegt die Aufgabe zugrunde, bei einer Schutzvorrichtung eingangs genannter Art die Gefahrenstellen des Druckwerkes durch flächenförmige Schutzabdeckungen in Verbindung mit einer selbsttätigen mechanischen Verriegelungsvorrichtung mit einfachem Handgriff abzusichern.

Gelöst wird diese Aufgabe durch eine Vorrichtung entsprechend dem Kennzeichen des ersten Patentanspruches. Weiterbildungen ergeben sich aus dem Unteranspruch.

Die Vorteile der erfindungsgemäßen Vorrichtung bestehen darin, daß eine erhöhte Bedienungsfreundlichkeit der Druckmaschine und zugleich eine verbesserte Funktion der Verriegelungsvorrichtung gewährleistet ist.

An einem Ausführungsbeispiel ist die Erfindung nachfolgend beschrieben und anhand der Zeichnung näher erläutert.
- Die Fig. 1 zeigt: die Lage der Schutzabdeckung zu Farbwerkwalzen eines Farbwerkes einschließlich der erfindungsgemäßen Verriegelungsvorrichtung,
- Fig. 2 zeigt: die erfindungsgemäße Verriegelungsvorrichtung im Schnitt.

An einer Rotationsdruckmaschine sind bei einem von oben nach unten arbeitenden Farbwerk die Farbwerkwalzen mit einer abklappbaren Schutzabdeckung 1 großflächig abgedeckt. In der Fig. 1 ist hiervon nur ein Ausschnitt mit den in der Nähe der Verriegelungsvorrichtung 2, 3, 4 befindlichen Farbwerkwalzen, nämlich Farbduktor 9, Farbheber 10 und Übertragungswalzen 11 bis 13 dargestellt.

Gemäß Fig. 1 und 2 ist an der Schutzabdeckung 1 ein Verriegelungselement 2 mittels Schraubbolzen 3 mit Spiel zum Maschinengestell 6 der Rotationsdruckmaschine gelagert. Beim Öffnen wird die Schutzabdeckung 1 bis zu einem Anschlagstift 5 im Gelenk 7 verschwenkt. Kurz vor dem Anschlagen klappt das Verriegelungselement 2 wegen des größeren Gewichtes auf der rechten Seite in eine Aussparung einer am Maschinengestell 6 mittels Schrauben 8, 14 befestigten Klinke 4. Beim Zurücklassen der Schutzabdeckung 1 in eine geöffnete Endstellung geht der Schraubbolzen 3 von einer Position A in eine Position B gemäß Fig. 1. Durch diese Schwerpunktverlagerung ist die linke Seite des Verriegelungselementes 2 jetzt schwerer als die rechte Seite. Bei kurzem Anheben der Schutzabdeckung 1 wird das Verriegelungselement 2 aus der Aussparung der Klinke 4 gezogen und klappt wegen der vorangegangenen Schwerpunktverlagerung nach links und die Schutzabdeckung 1 läßt sich schließen. Dabei wird das Verriegelungselement 2 über die Klinke 4 geschleift und zwangsläufig in die Position A gebracht, wodruch der Ausgangszustand erreicht ist. Auf diese Weise wird die Bedienung der Schutzvorrichtung mit einfachem Handgriff von beliebiger Seite der Druckmaschine aus ermöglicht.

Zur Sicherung des Bedienungspersonals ist die Schutzabdeckung 1 in bekannter Weise elektrisch abgesichert.

### Bezugszeichenliste

- 1: Schutzabdeckung
- 2: Verriegelungselement
- 3: Schraubbolzen
- 4: Klinke
- 5: Anschlagstift
- 6: Maschinengestell
- 7: Gelenk
- 8: Schraube
- 9: Farbduktor
- 10: Farbheber
- 11: Übertragungswalze
- 12: "
- 13: "
- 14: Schraube

## Patentansprüche

1. Schutzvorrichtung an Rotationsdruckmaschinen mit flächenförmiger Schutzabdeckung (1), welche Gefahrenstellen des Druckwerkes abdeckt, zu Einstell- und Wartungsarbeiten abklappbar und dabei elektrische Sicherheitseinrichtungen beeinflussend angeordnet ist, bei der eine mechanische Verriegelungsvorrichtung (2, 4) vorgesehen ist, die gesteuerte Verriegelungselemente in Form von Klinke und Gegenstück aufweist,
**dadurch gekennzeichnet,**
daß die mechanische Verriegungseinrichtung (2 bis 4) eine ortsfeste Klinke (4) am Maschinengestell (6) und als Gegenstück ein an einem Bolzen (3) an der Schutzabdeckung (1) verschwenkbar angeordnetes Verriegelungslement (2) aufweist, wobei das Verriegelungselement (2) zwei Ausnehmungen (A, B) enthält, in denen aufgehängt das Verriegelungselement (2) jeweils durch Schwerpunktverlagerung eine stabile, die Schutzabdeckung sperrende oder nicht sperrende Lage einnehmen kann, wobei die Lage des Verriegelungslements (2) je nach der Winkelstellung der Schutzabdeckung (1) sich durch Schwerpunktverlagerung selbsttätig einstellt.

2. Schutzvorrichtung nach Anspruch 1,
**dadurch gekennzeichnet,**
daß das Verriegelungselement (2) mittels an der Schutzabdeckung (1) vorgesehenem Schraubbolzen (3) unter Schwerpunktverlagerung seines Körpers derart ein- und ausrastbar ist, daß der in einer ersten Position (A, Fig. 1) im Verriegelungselement (2) angeordnete Schraubbolzen (3) beim Zurücklassen der zuvor bis zu einem Anschlagstift (5) abgeklappten Schutzabdeckung (1) in eine geöffnete Endstellung nach einer zweiten Position (B, Fig. 1) verlagerbar und bei kurzem Anheben der Schutzabdeckung (1) wieder nach der ersten Position (A, Fig. 1) durch zwangsläufige Führung in der Aussparung der ortsfesten Klinke (4) zurückverlagerbar ist.

## Claims

1. Protection device on rotary printing presses with plate-like protective covers (1) which cover danger zones of the print unit, can be lifted up for adjustment and maintenance work and is thereby arranged to influence electrical safety devices, in which a mechanical locking device (2, 4) is provided which has controlled locking elements in the form of pawl and counterpart, characterised in that the mechanical locking device (2 to 4) has a fixed pawl (4) on the press frame (6) and as counterpart a locking element (2) arranged swingably on a pin (3) on the protective cover (1), wherein the locking element (2) contains two cutouts (A, B), hung up on which the locking element (2) can take up in each case by shifting of its centre of gravity a stable position locking or not locking the protective cover, wherein the position of the locking element (2) depending upon the angular position of the protective cover (1) automatically adjusts itself by displacement of the centre of gravity.

2. Protection device according to Claim 1, characterised in that the locking element (2) can be engaged in and out by means of threaded bolts (3) provided on the protective cover (1) with displacement of the centre of gravity of its body in such a fashion that the threaded bolts (3) arranged in a first position (A, Fig. 1) in the locking element (2) on pulling back the protective cover (1) previously lifted up to a stop post (5) into an opened end position can be displaced towards a second position (B, Fig. 1) and on briefly lifting the protective cover (1) can be displaced back again towards the first position (A, Fig. 1) by positive guidance in the cutout of the fixed position pawl (4).

## Revendications

1. Dispositif de protection pour des machines imprimantes rotatives, comportant un couvercle de protection (1) de forme plate, lequel recouvre des points dangereux de l'unité d'impression, peut être rabattu pour des travaux de maintenance et de réglage, et est agencé de plus en influençant des dispositifs de sécurité électriques, et dans lequel est prévu un dispositif de verrouillage mécanique (2,4), qui comporte des éléments de verrouillage commandés sous forme de cliquet et de contre-pièce,
caractérisé en ce que le dispositif de verrouillage mécanique (2 à 4) comporte un cliquet fixe (4) sur le bâti de machine (6) et, en tant que contre-pièce, un élément de verrouillage (2) agencé de façon pivotante sur un boulon (3) sur le couvercle de protection (1), l'élément de verrouillage (2) présentant deux évidements (A,B), grâce auxquels l'élément de verrouillage (2), en étant suspendu, peut prendre, à chaque fois, par déplacement du centre de gravité, une position stable arrêtant ou non le couvercle de protection, la position de l'élément de verrouillage (2) se réglant automatiquement par déplacement du centre de gravité, selon la position angulaire du couvercle de protection (1).

2. Dispositif de protection selon la revendication 1, caractérisé en ce que l'élément de verrouillage (2) peut être verrouillé et déverrouillé sous l'action du déplacement du centre de gravité de son corps au moyen d'un boulon fileté (3) prévu sur le couvercle de protection (1), de sorte que le boulon fileté (3) agencé dans l'élément de verrouillage (2) dans une première position (A, figure 1) est déplaçable vers une seconde position (B, figure 1) en laissant le couvercle de protection (1), préalablement rabattu jusqu'à un goujon d'arrêt (5), dans une position d'extrémité ouverte, et, par un petit soulèvement du couvercle de protection (1), il est à nouveau déplaçable vers la première position (A, figure 1) par guidage forcé dans l'évidement du cliquet fixe (4).
